# EUROPÄISCHE PATENTANMELDUNG

(11) **EP 2 491 831 A1**
(43) Veröffentlichungstag der Anmeldung: **29.08.2012**
(21) Anmeldenummer: 11405221.0
(22) Anmeldetag: 26.02.2011
(51) Int. Cl.: A47F 5/08

(54) **Anordnung zur Warenpräsentation**

(71) Anmelder: Visplay International AG, 4132 Muttenz (CH)
(72) Erfinder: Walter, Herbert, 79379 Müllheim (DE)
(74) Vertreter: Ullrich, Gerhard

(57) **Zusammenfassung**

Die zur Warenpräsentation konzipierte Anordnung hat zunächst ein Basisprofil (**1**) mit einer Frontseite (**11**), auf der eine Mündung (**131**) einer Frontnut (**13**) austritt, welche sich im Basisprofil (**1**) in einen Innenraum (**132**) mit Hinterschnitt hinter der Mündung (**131**) erstreckt, wobei der Frontseite (**11**) abgewendet eine Rückseite (**12**) liegt. Die Anordnung umfasst ferner ein Einsetzprofil (**2**), welches in den Innenraum (**132**) des Basisprofils (**1**) einschiebbar ist und ein Raster von Löchern (**21**) aufweist. Weiter gehört zur Anordnung ein Primärträger (**7**), der ein Einhängeteil (**70**) mit Hakenelementen (**74,75**) hat, wobei sich vom Einhängeteil (**70**) ein Lastenteil (**79**) erstreckt. Kennzeichen sind, dass das Basisprofil (**1**) zumindest zwei zueinander parallel verlaufende Frontnuten (**13**) mit jeweiliger Mündung (**131**) und jeweiligem Innenraum (**132**) hat. Sowie, dass bei horizontaler Ausrichtung des Basisprofils (**1**) die Hakenelemente (**74,75**) zum Eingreifen in zwei untereinander liegenden Frontnuten (**13**) bestimmt sind und bei vertikaler Ausrichtung des Basisprofils (**1**) die Hakenelemente (**74,75**) zum Eingreifen in die Löcher (**21**) von zwei nebeneinander jeweils in einer Frontnut (**13**) eingeschobenen und fixierten Einsetzprofilen (**2**) bestimmt sind. Das Basisprofil (**1**) besteht aus einem Faser-Kunststoffverbund-Material, wobei der Faseranteil vorzugsweise Naturfaser ist.

## Beschreibung

### Anwendungsgebiet der Erfindung

Die vorliegende Erfindung betrifft eine Anordnung zur Warenpräsentation mit einem Basisprofil mit einer Frontseite, auf der eine Mündung einer Frontnut austritt, welche sich im Basisprofil in einen Innenraum mit Hinterschnitt hinter der Mündung erstreckt, wobei der Frontseite abgewendet eine Rückseite liegt. Die Anordnung umfasst ferner ein Einsetzprofil, welches in den Innenraum des Basisprofils einschiebbar ist und ein Raster von Löchern aufweist. Schliesslich gehört ein Primärträger zur Anordnung, der ein Einhängeteil mit Hakenelementen hat und wobei sich vom Einhängeteil ein Lastenteil erstreckt. Am Primärträger können Waren direkt aufgehängt werden oder der Träger stützt auf seinem Lastenteil Sekundärträger, wie Tablare oder Querstangen, die ihrerseits die darzubietenden Artikel aufnehmen. Derartige Anordnungen werden typischerweise in Shops eingesetzt.

### Stand der Technik

Aus der DE 20 2008 011 682 U1 ist eine Anordnung zur Warenpräsentation bekannt, welche ein Basisprofil, ein darin einschiebbares Einsetzprofil mit einem Schlitzraster und einhängbare Primärträger umfasst. Diese Anordnung allerdings ist in den Anwendungs- und Gestaltungsmöglichkeiten beschränkt.

### Aufgabe der Erfindung

Der Erfindung liegt daher die Aufgabe zugrunde, eine vervollkommnete Anordnung vorzuschlagen, die eine vielfältige Gestaltung bei geringem zusätzlichem Aufwand erlaubt. Die Anordnung soll sich materialeffizient errichten lassen, bei der Montage servicefreundlich sein und sich dennoch durch eine solide Stabilität bei hoher Belastbarkeit auszeichnen. Schliesslich muss die Anordnung zu günstigen Kosten in Serie herstellbar sein und die ästhetischen Ansprüche im Ladenbau erfüllen.

Eine weitere Aufgabe besteht darin, den Materialeinsatz für die zu schaffende Anordnung nach modernen ökologischen Gesichtspunkten zu optimieren.

### Übersicht über die Erfindung

Die zur Warenpräsentation konzipierte Anordnung hat zunächst ein Basisprofil mit einer Frontseite, auf der eine Mündung einer Frontnut austritt, welche sich im Basisprofil in einen Innenraum mit Hinterschnitt hinter der Mündung erstreckt, wobei der Frontseite abgewendet eine Rückseite liegt. Die Anordnung umfasst ferner ein Einsetzprofil, welches in den Innenraum des Basisprofils einschiebbar ist und ein Raster von Löchern aufweist. Weiter gehört zur Anordnung ein Primärträger, der ein Einhängeteil mit Hakenelementen hat, wobei sich vom Einhängeteil ein Lastenteil erstreckt. Kennzeichen sind, dass das Basisprofil zumindest zwei zueinander parallel verlaufende Frontnuten mit jeweiliger Mündung und jeweiligem Innenraum hat. Sowie, dass bei horizontaler Ausrichtung des Basisprofils die Hakenelemente zum Eingreifen in zwei untereinander liegenden Frontnuten bestimmt sind und bei vertikaler Ausrichtung des Basisprofils die Hakenelemente zum Eingreifen in die Löcher von zwei nebeneinander jeweils in einer Frontnut eingeschobenen und fixierten Einsetzprofilen bestimmt sind.

Nachfolgend werden spezielle Ausführungsformen der Erfindung definiert: Zwischen zwei benachbarten Frontnuten liegt eine Zwischenfläche mit definierter Breite. Das Einhängeteil hat zwei obere erste Hakenelemente und zwei untere zweite Hakenelemente. Zwischen den beiden ersten Hakenelementen und den beiden zweiten Hakenelementen liegt jeweils ein Freischnitt der definierten Breite, und zwischen jedem ersten Hakenelement und zugeordnetem zweiten Hakenelement liegt ebenfalls jeweils ein Freischnitt der definierten Breite. Somit kommt bei eingehängtem Einhängeteil in ein Basisprofil horizontaler Ausrichtung die Zwischenfläche in den Freischnitten jeweils zwischen erstem Hakenelement und zweitem Hakenelement zu liegen. Bei eingehängtem Einhängeteil in ein Basisprofil vertikaler Ausrichtung mit den eingeschobenen Einsetzprofilen kommt die Zwischenfläche in den Freischnitten jeweils zwischen beiden ersten Hakenelementen und beiden zweiten Hakenelementen zu liegen. Der Abstand zwischen jedem ersten Hakenelement und zugeordnetem zweiten Hakenelement korrespondiert zum Abstand der Löcher im Einsetzprofil.

Am Einhängeteil:
a) sind die ersten Hakenelemente aufwärts gerichtet sind und erstrecken sich die zweiten Hakenelemente im Prinzip horizontal vom Einhängeteil;
b) ist ein Plattensegment vorhanden, das eine Rückseite hat, auf der sich die Hakenelemente befinden, und der Rückseite abgewendet liegt eine Frontseite;
c) das Plattensegment hat auf der Rückseite eine zwischen den Hakenelementen liegende Umrandung, bis an die sich die Freischnitte erstrecken.

Das Lastenteil erstreckt sich von der Frontseite und ist zur direkten Aufnahme von zu präsentierenden Artikeln nutzbar. Oder auf dem Lastenteil liegt ein Sekundärträger, der zu präsentierende Artikel aufnimmt.

Das Einsetzprofil:
a) hat einen Querschenkel, welcher breiter als die Mündung ist; und
b) weist sich vom Querschenkel erstreckende Rückenstege auf; wodurch
c) das Einsetzprofil positioniert im Innenraum der Frontnut zu liegen kommt.

Das Basisprofil:
a) hat angrenzend an die jeweils äusseren Frontnuten hälftige Zwischenflächen der halben definierten Breite, die in Kantenflächen übergehen; und somit
b) lassen sich Basisprofile mit ihren Kantenflächen aneinanderfügen, wobei zwei zusammenkommende hälftige Zwischenflächen sich zu einer ganzen Zwischenfläche ergänzen.

Die Rückseite des Basisprofils ist zur Montage an einer Tragstruktur bestimmt oder die Rückseite weist gleichfalls Frontnuten und Mündungen auf, was das Einhängen von Primärträgern auf beiden Seiten erlaubt. Im Bereich beider Kantenflächen eines Basisprofils ist jeweils eine erste Kantennut vorhanden, die zum formschlüssigen Eingriff eines Halters nutzbar ist. Das Basisprofil hat Hohlräume zur Materialersparnis.

Der Aufbau vom Einhängeteil, dem Basisprofil und dem Einsetzprofil zwingt beim Einführen der Hakenelemente durch die Mündung sowie bei einem umgekehrten

Bewegungsablauf zu einer gegenüber der Horizontalen schräg angehobenen Stellung des freien Endes des Lastenteils des Primärträgers. Die in die Frontnuten eingeschobenen Einsetzprofile sind mit Haltemitteln positionsgesichert.

Das Basisprofil besteht aus einem Faser-Kunststoffverbund-Material, wobei der Faseranteil vorzugsweise Naturfaser ist.

### Kurzbeschreibung der beigefügten Zeichnungen

Es zeigen:
- Figur 1A -: eine erfindungsgemässe Anordnung als komplexer Aufbau mit Ba-sisprofilen, vertikal und horizontal montiert an einer Tragstruktur mit dazwischen gefügten Füllelementen, als Prinzipdarstellung;
- Figur 1 B -: ein Basisprofil aus Figur 1A, in horizontaler Ausrichtung mit Wa-renträgern bestückt, in Perspektivansicht;
- Figur 1C -: mehrere Basisprofile aus Figur 1A, aneinandergefügt, in horizonta-ler Ausrichtung mit Warenträgern bestückt, in Perspektivansicht;
- Figur 1D -: mehrere Basisprofile aus Figur 1A mit Einsetzprofilen, aneinander-gefügt, in vertikaler Ausrichtung mit Warenträgern bestückt, in Per-spektivansicht;
- Figur 2 -: das Basisprofil aus Figur 1 B, in horizontaler Ausrichtung, in ver-grösserter Perspektivansicht;
- Figur 3A -: das Einsetzprofil aus Figur 1 D, in vergrösserter Perspektivansicht;
- Figur 3B -: die Darstellung gemäss Figur 3A, im Horizontalschnitt auf der Linie A-A;
- Figur 3C -: das Basisprofil aus Figur 1D, mit darin partiell eingeschobenen Einsetzprofilen gemäss Figur 3A, in Perspektivansicht;
- Figur 3D -: die Anordnung gemäss Figur 3C, im Horizontalschnitt auf der Linie B-B;
- Figur 4A -: einen ersten Halter, in Perspektivansicht;
- Figur 4B -: die Darstellung gemäss Figur 4A, in gewechselter Perspektivan- sicht;
- Figur 5A -: eine Abdeckung, in Perspektivansicht;
- Figur 5B -: die Kombination aus Basis- und Einsetzprofil gemäss Figur 1 D, mit montierter Abdeckung, in Perspektivansicht;
- Figur 6 -: die Darstellung gemäss Figur 5A, mit Stützwinkel, in Perspektivan-sicht;
- Figur 7 -: einen zweiten Halter, in Perspektivansicht;
- Figur 8 -: ein Set von Distanzplatten, in Perspektivansicht;
- Figur 9 -: eine Montageschiene, in Perspektivansicht;
- Figur 10 -: eine Blende, in Perspektivansicht;
- Figur 11A -: ein Plattensegment eines Primärträgers aus Figur 1 B, in Perspek-tivansicht;
- Figur 11B -: die Darstellung gemäss Figur 11A, in gewechselter Perspektivan-sicht;
- Figur 12A -: einen Primärträger mit geradem armförmigem Lastenteil, in Per-spektivansicht;
- Figur 12B -: einen Primärträger mit gestuftem Lastenteil, in Perspektivansicht;
- Figur 12C-: Primärträger mit aufgelegtem Holztablar, in Perspektivansicht;
- Figur 12D-: Primärträger mit aufgelegtem Glastablar, in Perspektivansicht;
- Figur 12E-: Primärträger mit aufgestecktem Tablar als Sekundärträger, in Per-spektivansicht;
- Figur 12F-: Primärträger mit gestütztem Sekundärträger in Form einer Quer-stange, in Perspektivansicht;
- Figur 12G-: einen Primärträger mit T-förmigem Lastenteil, in Perspektivansicht;
- Figur 12H-: Primärträger mit T-förmigem Lastenteil zur Stützung eines Sekun-därträgers in Form eines Tablars, in Perspektivansicht;
- Figur 12J-: einen Primärträger mit einem Lastenteil als Klemmstück, in Per-spektivansicht;
- Figur 12K-: einen Primärträger mit Sekundärträger in Gestalt eines Plakathal-ters, in rückseitiger Perspektivansicht;
- Figuren 13A bis 13D:: den Vorgang des Einsetzens eines Primärträgers in das horizontale Basisprofil gemäss Figur 2, in vier Phasen, als Prinzipdarstellungen;
- Figur 13A -: Erste Phase: ein bereits schräg angehobener Primärträger ist mit seinem Einhängeteil dem Basisprofil angenähert;
- Figur 13B-: Zweite Phase: den Aufbau gemäss Figur 13A, mit einragendem erstem Hakenelement;
- Figur 13C-: Dritte Phase: den Aufbau gemäss Figur 13B, mit partiell einragen-dem zweiten Hakenelement;
- Figur 13D-: Vierte Phase: den Aufbau gemäss Figur 13C, mit im Innenraum liegenden Hakenelementen, Primärträger abgesenkt in arretierter Endstellung;
- Figur 13E-: zwei Basisprofile aneinandergefügt in horizontaler Ausrichtung, mit Primärträgern und ersten Haltern, in Prinzipdarstellung;
- Figur 14-: das Basisprofil aus Figur 2, direkt befestigt an einer Tragstruktur, in Prinzipdarstellung;
- Figur 15-: den Aufbau aus Figur 13E, erste Halter direkt an Tragstruktur be-festigt, in Prinzipdarstellung;
- Figur 16-: den Aufbau aus Figur 14, mit zweitem Halter an Tragstruktur be-festigt, in Prinzipdarstellung;
- Figur 17 -: den Aufbau aus Figur 16, erste Halter an Montageschiene und diese an Tragstruktur befestigt, in Prinzipdarstellung;
- Figuren 18A bis 18D:: den Vorgang des Einsetzens eines Primärträgers in das vertikale Basisprofil gemäss Figur 1 D, in vier Phasen, als Prinzipdarstellungen;
- Figur 18A -: Erste Phase: ein bereits schräg angehobener Primärträger ist mit seinem Einhängeteil dem Basisprofil angenähert;
- Figur 18B-: Zweite Phase: den Aufbau gemäss Figur 18A, mit in das Einsetz-profil einragendem erstem Hakenelement;
- Figur 18C-: Dritte Phase: den Aufbau gemäss Figur 18B, mit partiell einragen-dem zweitem Hakenelement;
- Figur 18D-: Vierte Phase: den Aufbau gemäss Figur 18C, Primärträger abge-senkt in arretierter Endstellung;
- Figur 18E-: die Darstellung gemäss Figur 1 D, im Horizontalschnitt; Figuren 19 bis 23 verschiedene Montagesituationen der Kombination aus Basis-und Einsetzprofilen, in vertikaler Ausrichtung an einer Tragstruktur, als Prinzip-darstellungen;
- Figur 19-: eine erste Montagesituation;
- Figur 20-: eine zweite Montagesituation;
- Figur 21-: eine dritte Montagesituation;
- Figur 22 -: eine vierte Montagesituation; und
- Figur 23-: eine fünfte Montagesituation, mit Montageschiene und zweiten Haltern.

### Ausführungsbeispiel

Mit Bezug auf die beiliegenden Zeichnungen erfolgt nachstehend die detaillierte Beschreibung eines Ausführungsbeispiels zur erfindungsgemässen Anordnung in horizontaler und vertikaler Ausrichtung. Beschrieben werden ferner die sukzessiven Bewegungsphasen beim Einhängen eines Primärträgers in die horizontale und vertikale Profilausrichtung. Schliesslich wird auf verschiedene Möglichkeiten der Montage eingegangen.

Für die gesamte weitere Beschreibung gilt folgende Festlegung: Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figur 1A

Die als Gestell mit einem Fussteil 93 errichtete Tragstruktur 9 ist auf ihrer Vorderseite 91 mit vertikal und horizontal montierten Basisprofilen 1 bestückt, wobei gezielt zur Darstellung der Gestaltungsmöglichkeiten bestimmte Areale mit Füllelementen **94** versehen sind. Die Rückseite **92** der Tragstruktur **9** würde frei bleiben, wenn das Gestell an einer Wand positioniert ist, jedoch bei Aufstellung in einer Raummitte könnte die Rückseite **92** ein ähnliches Arrangement aufweisen, wie auf der Vorderseite **91*,*** so dass das Gestell beidseits zum Einhängen von Primär-und Sekundärträgern für die Darbietung von Waren nutzbar ist.

### Figur 1B

Ein Basisprofil **1** ist horizontal ausgerichtet und hat in dessen Frontnuten **13*,*** die zur Frontseite **11** münden, eingehängte Primärträger ***7*** mit verschieden konfigurierten Armen. Zwei auf gleicher Höhe eingehängte Primärträger **7** stützen einen Sekundärträger **8** in Gestalt einer Querstange **81*.*** Die Rückseite **12** des Basisprofils **1** ist im Prinzip glatt und für die Montage an einer Tragstruktur **9*,*** z.B. einem Paneel, einer Trennwand oder einer Gebäudewand nutzbar. Das Basisprofil 1 besteht vorzugsweise aus einem Faser-Kunststoffverbund-Material, wobei der Faseranteil vorzugsweise Naturfaser ist.

### Figur 1C

Mehrere Basisprofile **1** in horizontaler Ausrichtung sind von unten nach oben aneinandergefügt, gefolgt von einem Füllelement **94** und darüber zwei weiteren aneinandergefügten Basisprofilen **1*.*** Einige Primärträger **7** sind auf der Frontseite **11** in verschiedenen Höhen eingehängt. Weitere eingehängte Primärträger **7** stützen als Sekundärträger **8** eine Querstange **81** sowie Tablare **82*.*** Die Rückseite **12** des Ensembles der Basisprofile **1** ist für die Montage nutzbar.

### Figur 1D

Zwei Basisprofile **1** sind in vertikaler Ausrichtung nebeneinander zusammengefügt, wobei in den Frontnuten **13** jeweils ein Einsetzprofil **2** steckt. Die Einsetzprofile **2** haben ein Raster von Löchern **21***,* welche durch die Mündungen der Frontnuten **13** zugänglich sind. Zwischen den auf der Frontseite **11** mündenden Frontnuten **13** liegt jeweils eine Zwischenfläche **16** von der Breite **a*.*** An die äusseren Frontnuten **13** der Basisprofile **1** grenzt jeweils eine hälftige Zwischenfläche **16'** an, welche die Breite **½a** hat. Im Bereich der Zusammenfügung zweier Basisprofile **1** ergibt sich somit wieder eine Zwischenfläche **16** der Breite **a.** Nebeneinander liegende Frontnuten 13 haben die Spannweite **b,** wobei sich im Randbereich eine hälftige Spannweite **½ b** ergibt. Damit ist es möglich, auch im Bereich der Zusammenfügung zweier Basisprofile **1** einen Primärträger **7** mit seinem Einhängeteil **70** zu positionieren. Vom Einhängeteil **70** erstreckt sich das Lastenteil **79** in den Raum. Die hälftigen Zwischenflächen **16'** gehen in die Kanten **17** über, an denen jeweils eine erste Kantennut **14** und eine zweite Kantennut **15** vorgesehen sind. Die Basisprofile werden mit ihren Kanten **17** aneinanderstossend zusammengefügt, so dass auch die ersten Kantennuten **14** und die zweiten Kantennuten **15** zusammenkommen. Die einen Kanal bildenden zwei sich ergänzenden zweiten Kantennuten **15** kann man nutzen, um eine Strebe einzuschieben, welche zur exakten Ausrichtung aneinander gefügter Basisprofile **1** beiträgt. Die Rückseite **12** ist frei und üblich zur Montage an einer Tragstruktur **9** bestimmt.

### Figur 2

Das horizontal angeordnete Basisprofil **1** zeigt die zur Frontseite **11** gerichtete Mündung **131** der Frontnut **13** mit ihrem hinter der Mündung **131** hinterschnittenen Innenraum **132.** Auf der Querschnittsfläche des Basisprofils **1** treten zur Materialersparnis vorgesehene Hohlräume **10** sowie die röhrenförmigen Kanäle **18** aus. Auf der Rückseite **12** hat das Basisprofil **1** neben jeder ersten Kantennut **14** einen Ast **19.** In den Frontnuten **13** sowie auf der Rückseite **12** sind Kerblinien **180** für Montagearbeiten, wie das Einbringen von Schrauben oder Nägeln, vorgesehen.

### Figuren 3A bis 3D

Das Einsetzprofil **2** hat einen Querschenkel **20** mit einem darin vorhandenen Raster von Löchern **21.** Vom Querschenkel **20** erstrecken sich die U-förmig angeordneten Rückenstege **22.** Durch die Innenkontur der Frontnuten **13,** den Querschenkel **20** und die Rückenstege **22** kommen die Einsetzprofile **2** positioniert im Innenraum **132** zu liegen, wobei die Löcher **21** auf die Mündungen **131** gerichtet sind. Die Einsetzprofile **2** werden von den Querschnittsflächen des Basisprofils **1,** zu denen die Frontnuten **13** offen sind, eingeschoben.

### Figuren 4A und 4B

Der im Prinzip bausteinartige erste Halter **3** hat eine H-förmige Querschnittsfläche mit dem hinteren Fuss **30** und den beiden vorderen Flügeln **31,** wobei zwischen den Flügeln **31** und dem Fuss **30** jeweils eine nach unten bzw. nach oben offene Nut **32** liegt. Im Fuss **30** sind Löcher **39** für die Verschraubung vorgesehen.

### Figuren 5A bis 10

Die plattenförmige Abdeckung **6** ist zum Anbringen an den Querschnittsflächen eines Basisprofils **1** bestimmt. Bei vertikal ausgerichtetem Basisprofil **1** mit darin eingeschobenen Einsetzprofilen **2** wird die Abdeckung **6** mit den Fixierorganen **69** oben und unten befestigt. Unten können in der Höhe nivellierbare Fusselemente 60 eingesetzt sein (s. Figuren 5A und 5B). Zum Montageset von Abdeckungen **6** kann ein Stützwinkel **61** beigegeben sein (s. Figur 6). Ein zweiter Halter **4** hat einen kachelförmigen Sockel **40** mit einem unteren Kantenteil **41** und einem oberen mit Fixierorganen **49** zu sichernden Kantenteil **42** (s. Figur 7). Zur Kompensation bei unebenen Montageflächen ist ein Set von Distanzplatten **62** vorgesehen (s. Figur 8). Für bestimmte Anwendungen wird eine im Querschnitt kanalförmige Montageschiene **63** zur Verfügung gestellt (s. Figur 9). Zum Verkleiden dient die plattenförmige Blende **64,** die sich durch die daran vorhandenen Ösen mit Fixierorganen **69** anbauen lässt (s. Figur 10).

### Figuren 11A und 11B

Das Einhängeteil **70** eines Primärträgers **7** hat ein Plattensegment **71** mit der Frontseite **72** und der Rückseite **73,** auf der zwei obere erste Hakenelemente **74** und zwei untere zweite Hakenelemente **75** vorhanden sind. Zwischen den beiden ersten Hakenelemente **74** und den beiden zweiten Hakenelementen **75** liegt jeweils ein Freischnitt der Breite **a.** Auch zwischen jedem ersten Hakenelement **74** und dem zugeordneten zweiten Hakenelement **75** liegt jeweils ein Freischnitt der Breite **a.** Das Plattensegment **71** hat auf der Rückseite **73** eine zwischen den Hakenelementen **74,75** liegende Umrandung, bis an die sich die Freischnitte erstrecken. Unterhalb der zweiten Hakenelemente **75** hat die Umrandung **77** eine Verdickung **76.** Die ersten Hakenelemente **74** und die zweiten Hakenelemente **75** sind in einer Spannweite **b** dimensioniert. Die ersten Hakenelemente **74** sind aufwärts gerichtet, während sich die zweiten Hakenelemente **75** im Prinzip horizontal vom Einhängeteil **70** erstrecken.

### Figuren 12A und 12B

Bei einem der Primärträger **7** erstreckt sich von der Frontseite **72** des Einhängeteils **70** ein gerades armförmiges Lastenteil **79,** das am freien Ende ein aufgerichtetes erstes Halteorgan **791** hat (s. Figur 12A). Der andere Primärträger **7** hat ein gestuftes Lastenteil **79** mit dem ersten Halteorgan **791** (s. Figur 12B).

### Figur 12C

Dieser Primärträger **7** hat ein Lastenteil **79** mit einem zweiten Halteorgan **792** nahe dem freien Ende des Lastenteils **79** und ein drittes Halteorgan **793,** das rückwärts vom Einhängeteil **70** zum Lastenteil **79** gerichtet ist. Diese Konfiguration ist mit zwei solchen Primärträgern **7** für das Auflegen eines Sekundärträgers **8** in Gestalt eines Tablars **82,** z.B. aus Holz, geeignet.

### Figur 12D

Der dargestellte Primärträger **7** hat ein Lastenteil **79** mit einem zweiten Halteorgan **792** nahe dem freien Ende des Lastenteils **79,** wobei auf das Halteorgan **792** ein Schutzelement **5,** z.B. eine Silikonkappe, gesteckt ist. Auf der Oberkante des Lastenteils **79** befindet sich ein weiteres solches zweites Halteorgan **792** mit aufgestecktem Schutzelement **5.** Auch das dritte Halteorgan **793** ist mit einem Schutzelement **5** bestückt, angepasst an die Form des dritten Halteorgans **793** ähnlich einem Schuh. Diese Konfiguration ist mit zwei derartigen Primärträgern **7** ebenfalls für das Auflegen eines Sekundärträgers **8** in Gestalt eines Tablars **82,** vorzugsweise aus Glas, geeignet.

### Figur 12E

Dieser Primärträger **7** mit rohrartigem Lastenteil **79** kommt paarweise zur Stützung eines Sekundärträgers **8** in Form eines Tablars **82,** besonders als dickere Holzplatte, zur Anwendung, welche von der Frontkante Bohrungen aufweist, in die die Lastenteile **79** eingeschoben werden.

### Figur 12F

Zwei nebeneinander positionierte Primärträger **7** mit an ihren Lastenteilen **79** vorhandenen krallenartigen vierten Halteorganen **794** nehmen einen Sekundärträger **8** in Gestalt einer Querstange **81** auf.

### Figur 12G

Das Lastenteil **79** hat eine vorn T-förmig angebrachte Querstange **790** und dient zum direkten Anhängen von Artikeln, z.B. auf Bügeln hängender Bekleidung, welche durch die ersten Halteorgane **791** gegen Heruntergleiten gesichert sind.

### Figur 12H

Der Primärträger **7** hat ein T-förmiges Lastenteil **79** mit einer Querstrebe **790** nahe dem Einhängeteil **70.** Am freien Ende des Lastenteils **79** ragt ein zweites Halteorgan **792** empor, und an den Enden der Querstrebe **790** ist jeweils ein rückwärts gebogenes Halteorgan **793** vorhanden. Diese Konfiguration dient der Stützung eines Sekundärträgers **8** in Form eines Tablars **82.**

### Figur 12J

Hier ist das Lastenteil **79** als kurzes Klemmstück mit einem dritten Halteorgan **793** und aufgesetzten Schutzelementen **5** gestaltet, um z.B. mit einem weiteren solchen Primärträger **7** eine eingeschobene Glasplatte als Sekundärträger **8** aufzunehmen.

### Figur 12K

Vom Lastenteil **79** dieses Primärträgers **7** wird als Sekundärträger **8** ein Plakathalter **83** gestützt.

### Figuren 13A bis 13D

Mittels dieser Figurenfolge wird der Vorgang des Einhängens eines Primärträgers **7** in das horizontal ausgerichtete Basisprofil **1** in prinzipiellen Phasen illustriert.

### Figur 13A (1.Phase)

Ein bereits schräg angehobener Primärträger **7** ist mit seinem Einhängeteil **70** der

Frontseite **11** des Basisprofils **1** angenähert. Hierbei stehen die ersten Hakenelemente **74** vor der Mündung **131** der oberen Frontnut **13,** während die zweiten Hakenelemente **75** noch von der Mündung 131 der unteren Frontnut **13** entfernt sind.

### Figur 13B (2. Phase)

Der Primärträger **7** ist weiterhin in Schräglage. Die ersten Hakenelemente **74** greifen bereits durch die Mündung **131** der oberen Frontnut **13** ansatzweise in den Innenraum **132** ein. Die zweiten Hakenelemente **75** haben sich der Mündung **131** der unteren Frontnut **13** angenähert.

### Figur 13C (3. Phase)

Durch Absenken des Primärträgers **7** liegt das Lastenteil **79** nahezu horizontal. Die ersten Hakenelemente **74** greifen in Gänze durch die Mündung **131** der oberen Frontnut **13** und ragen in den Innenraum **132** hinein. Die zweiten Hakenelemente **75** sind ansatzweise in die Mündung **131** der unteren Frontnut **13** eingedrungen.

### Figur 13D (4. Phase)

Durch restliches Absenken des Primärträgers **7** kommt dessen Einhängeteil **70** in die bestimmungsgemässe arretierte Endstellung. Die ersten Hakenelemente **74** ragen maximal in den Innenraum **132** der oberen Frontnut **13** mit Hintergreifen der Mündung **131.** Die zweiten an sich geraden Hakenelemente **75** liegen maximal in der Mündung **131** der unteren Frontnut **13** und ragen ansatzweise in deren Innenraum **132** hinein. Die Umrandung **77** jeweils zwischen erstem und zugehörigem zweiten Hakenelement **74,75** kommt auf der Zwischenfläche **16** zu liegen. Die Verdickung **76** bewirkt eine minimale Steigung des Lastenteils **79,** um den optischen negativen Eindruck des Durchhängens nach unten, insbesondere bei behangenem Lastenteil **79,** zu kompensieren.

### Figur 13E

Zwei Basisprofile **1** mit horizontaler Ausrichtung sind aneinandergefügt, d.h. deren Kanten **17** treffen aufeinander. Zur Montage der beiden Basisprofile **1** sind in die ersten Kantennuten **14** die ersten Halter **3** mit ihren Flügeln **31** eingesetzt. Die Figur illustriert ein in arretierter Endstellung befindliches Einhängeteil **70,** welches die zusammenkommenden hälftigen Zwischenflächen **16'** im Stossbereich beider Basisprofile **1** übergreift. Funktional und nahezu auch optisch stellen sich die zusammengefügten beiden Basisprofile **1** wie eine Einheit dar. Die ersten Hakenelemente **74** greifen in die unterste Frontnut **13** des oberen Basisprofils **1** ein, und die zweiten Hakenelemente **75** ruhen in der obersten Frontnut **13** des unteren Basisprofils **1.**

### Figur 14 bis 17

Diese Figurenfolge illustriert Varianten der Montage horizontal ausgerichteter Basisprofile **1.** In einer einfachen Version sitzt das Basisprofil **1** mit seiner Rückseite **12** auf der Frontseite **91** einer Tragstruktur **9** auf und ist durch in die Frontnuten **13** eingebrachte Fixierorgane **99,** welche in die Tragstruktur **9** eingreifen, befestigt. Die Rückseite **92** der Tragstruktur 9 ist z.B. Teil einer Gebäudewand oder als Paneel einer solchen zugewandt. (s. Figur 14)

Zur Montage der Basisprofile 1 werden erste Halter **3** verwendet, welche mit in die Tragstruktur **9** eingreifenden Fixierorganen **99** auf der Frontseite **91** befestigt sind. Die ersten Kantennuten **14** der Basisprofile **1** hängen formschlüssig auf den Flügeln **31** der Halter **3,** deren Füsse **30** auf der Frontseite **91** aufsetzen. Die Halter **3** eignen sich besonders für die nach oben fortgesetzte Montage mit nacheinander aufgesetzten weiteren Basisprofilen **1.** (s. Figur 15)

Diese Montageversion beruht auf der Verwendung eines zweiten Halters **4** gemäss Figur 7, welcher mit seinem Sockel **40** mit Fixierorganen **99** auf der Frontseite **91** der Tragstruktur **9** befestigt ist. Hierbei greift das aufwärts gebogene Kantenteil **41** in die untere Kantennut **14** ein und stützt damit das Basisprofil **1.** Ferner hat man das obere Kantenteil **41** mit den Fixierorganen **49** montiert, so dass das abwärts gebogene Kantenteil **41** in die obere Kantennut **14** eingreift. (s. Figur 16)

Für die Montage werden die Montageschiene **63** gemäss Figur 9 und erste Halter **3** verwendet, welche einerseits mit ihren Flügeln **31** die Kantennuten **14** des Basisprofils **1** fassen und andererseits mit ihren Füssen **30** auf der Montageschiene **63** mit den Fixierorganen **99** verschraubt sind. Die Montageschiene **63** selbst ist mit weiteren Fixierorganen **99** auf der Frontseite **91** der Tragstruktur **9** verschraubt. (s. Figur 17)

### Figuren 18A bis 18D

Mittels dieser Figurenfolge wird der Vorgang des Einhängens eines Primärträgers **7** in das vertikal ausgerichtete Basisprofil **1** mit den darin eingesteckten Einsatzprofilen **2** in prinzipiellen Phasen illustriert.

### Figur 18A (1.Phase)

Ein bereits schräg angehobener Primärträger **7** ist mit seinem Einhängeteil **70** der Frontseite **11** des Basisprofils **1** angenähert. Hierbei stehen die ersten Hakenelemente **74** vor den Mündungen **131** zweier benachbarter Frontnuten **13** und einem darin vorhandenen oberen Paar von Löchern **21** in den Einsetzprofilen **2.** Die zweiten Hakenelemente **75** stehen weiter entfernt vor den gleichen Mündungen **131** und einem darin vorhandenen unteren Paar von Löchern **21** in den Einsetzprofilen **2.**

### Figur 18B (2.Phase)

Der Primärträger **7** ist weiterhin in Schräglage. Die ersten Hakenelemente **74** greifen bereits durch die beiden Mündungen **131** in das obere Paar von Löchern **21** ein. Die zweiten Hakenelemente **75** haben sich den gleichen Mündungen **131** und dem darin vorhandenen unteren Paar von Löchern **21** in den Einsetzprofilen **2** angenähert.

### Figur 18C (3. Phase)

Durch Absenken des Primärträgers **7** liegt das Lastenteil **79** nahezu horizontal. Die ersten Hakenelemente **74** greifen in Gänze durch beide Mündungen **131** und das obere Paar von Löchern **21** und ragen in den Innenraum **132** hinein. Die zweiten Hakenelemente **75** greifen durch beide Mündungen **131** und ragen ansatzweise in das untere Paar von Löchern **21.**

### Figur 18D (4.Phase)

Durch restliches Absenken des Primärträgers **7** kommt dessen Einhängeteil **70** in die bestimmungsgemässe arretierte Endstellung. Die ersten Hakenelemente **74** hintergreifen das obere Paar von Löchern **21,** und die zweiten Hakenelemente **75** liegen maximal im unteren Paar von Löchern **21.** Die Umrandung **77** jeweils zwischen beiden ersten und zweiten Hakenelementen **74,75** kommt auf der Zwischenfläche **16** zu liegen. Die Verdickung **76** bewirkt wiederum eine minimale Steigung des Lastenteils **79** zum optischen Ausgleich.

### Figur 18E

Zwei Basisprofile **1** mit vertikaler Ausrichtung sind aneinandergefügt, d.h. deren Kanten **17** kommen zusammen. Die Figur illustriert ein in arretierter Endstellung befindliches Einhängeteil **70,** welches die nun in senkrechter Stellung zusammenkommenden hälftigen Zwischenflächen **16'** im Stossbereich beider Basisprofile **1** übergreift. Funktional und nahezu auch optisch stellen sich die zusammengefügten beiden Basisprofile **1** erneut als Einheit dar. Die ersten Hakenelemente **74** greifen in ein oberes Paar von Löchern **21** in zwei benachbarten Frontnuten **13** der nebeneinander angeordneten beiden Basisprofile **1,** ein und die zweiten Hakenelemente **75** ruhen in einem unteren Paar von Löchern **21** in den gleichen Frontnuten **13.**

### Figur 19 bis 23

Diese Figurenfolge illustriert Varianten der Montage vertikal ausgerichteter Basisprofile **1.** In einer einfachen Version sitzt das Basisprofil **1** mit seiner Rückseite **12** auf der Frontseite **91** einer Tragstruktur **9** auf und ist durch in die Frontnuten **13** eingebrachte Fixierorgane **99,** welche in die Tragstruktur **9** eingreifen, befestigt. Ferner ist für die obere und untere Querschnittsfläche des Basisprofils **1** die mit Fixierorganen **69** zu befestigende Abdeckung **6** vorgesehen. Das untere Ende des Basisprofils **1** kann mit in der Höhe einstellbaren Fusselementen **60** bestückt werden. Die untere Abdeckung **6** trägt zur vertikalen Sicherung der im Basisprofil **1** eingeschobenen Einsetzprofile **2** bei. (s. Figur 19)

Zur Intensivierung der vertikalen Sicherung der im Basisprofil **1** eingeschobenen

Einsetzprofile **2** ist unter dem unteren Ende des Basisprofils **1** eine horizontale Stütze **95** montiert. (s. Figur 20)

Anstelle der bei den Figuren 19 und 20 zur Befestigung der Basisprofile **1** benutzten direkt durch diese in die Tragstruktur **9** eingebrachten Fixierorgane **99** sind nun erste Halter **3** senkrecht montiert, deren Füsse **30** auf der Frontseite **91** der Tragstruktur **9** aufsetzen. Zudem greifen die Flügel **31** in die ersten Kantennuten **14** des Basisprofils **1** ein und fassen das Basisprofil **1** somit beidseits mehrfach. (s. Figur 21)

Diese Montageversion beruht auf der Verwendung zweiter Halter **4** gemäss Figur 7, die mit den Sockeln **40** mit Fixierorganen **99** auf der Frontseite **91** der Tragstruktur **9** befestigt sind. Die auf beiden Seiten der Halter **4** einwärts gebogenen Kantenteile **41** greifen in die ersten Kantennuten **14** des Basisprofils 1 ein und fassen das Basisprofil **1** dadurch beidseits. Für die Kompensation von Unebenheiten auf der Frontseite **91** lässt sich eine entsprechende Anzahl von Distanzplatten **62** zwischen der Frontseite **91** und den Sockeln **40** einfügen. Für die obere und untere Querschnittsfläche des Basisprofils **1** sind die mit Fixierorganen **69** zu befestigenden Abdeckungen **6** bestimmt. Zur zuverlässigen vertikalen Sicherung der im Basisprofil **1** eingeschobenen Einsetzprofile **2** wird zusätzlich der das untere Ende des Basisprofils **1** unterfassende Stützwinkel **61** montiert. (s. Figur 22)

Für die Montage werden horizontal angeordnete Montageschienen **63** gemäss Figur 9 und vertikal positionierte erste Halter **3** verwendet. Die Halter **3** fassen das Basisprofil **1** beidseits wie in Figur 21, sind jedoch nicht direkt auf der Frontseite **91** der Tragstruktur **9** befestigt, sondern mit ihren Füssen **30** an den zuvor auf der Frontseite **91** fixierten Montageschienen **63.** (s. Figur 23)

## Patentansprüche

1. Anordnung zur Warenpräsentation, mit:
a) einem Basisprofil (**1**) mit einer Frontseite (**11**), auf der eine Mündung(**131**) einer Frontnut (**13**) austritt, welche sich im Basisprofil (**1**) in einen Innenraum (**132**) mit Hinterschnitt hinter der Mündung (**131**) erstreckt, wobei der Frontseite (**11**) abgewendet eine Rückseite (**12**) liegt;
b) einem Einsetzprofil (**2**), welches in den Innenraum (**132**) des Basisprofils (**1**) einschiebbar ist und ein Raster von Löchern (**21**) aufweist; und
c) einem Primärträger (**7**), der ein Einhängeteil (**70**) mit Hakenelementen (**74,75**) hat und wobei sich vom Einhängeteil (**70**) ein Lastenteil (**79**) erstreckt, **dadurch gekennzeichnet, dass**
d) das Basisprofil (**1**) zumindest zwei zueinander parallel verlaufende Frontnuten (**13**) mit jeweiliger Mündung (**131**) und jeweiligem Innenraum (**132**) hat; und
e) bei horizontaler Ausrichtung des Basisprofils (**1**) die Hakenelemente (**74,75**) zum Eingreifen in zwei untereinander liegenden Frontnuten (**13**) bestimmt sind und bei vertikaler Ausrichtung des Basisprofils (**1**) die Hakenelemente (**74,75**) zum Eingreifen in die Löcher (**21**) von zwei nebeneinander jeweils in einer Frontnut (**13**) eingeschobenen und fixierten Einsetzprofilen (**2**) bestimmt sind.

2. Anordnung nach Anspruch 1, **dadurch gekennzeichnet, dass**
a) zwischen zwei benachbarten Frontnuten (**13**) eine Zwischenfläche (**16**) mit der Breite (**a**) liegt;
b) das Einhängeteil (**70**) zwei obere erste Hakenelemente (**74**) und zwei untere zweite Hakenelemente (**75**) hat; und
c) zwischen den beiden ersten Hakenelementen **(74)** und den beiden zweiten Hakenelementen (**75**) jeweils ein Freischnitt der Breite (**a**) liegt, und zwischen jedem ersten Hakenelement (**74**) und zugeordnetem zweiten Hakenelement (75) ebenfalls jeweils ein Freischnitt der Breite (a) liegt; und somit:
d) bei eingehängtem Einhängeteil (**70**) in ein Basisprofil (**1**) horizontaler Ausrichtung die Zwischenfläche (**16**) in den Freischnitten jeweils zwischen erstem Hakenelement (**74**) und zweitem Hakenelement (**75**) zu liegen kommt;
e) bei eingehängtem Einhängeteil (**70**) in ein Basisprofil (**1**) vertikaler Ausrichtung mit den eingeschobenen Einsetzprofilen (**2**) die Zwischenfläche (**16**) in den Freischnitten jeweils zwischen beiden ersten Hakenelementen (**74**) und beiden zweiten Hakenelementen (**75**) zu liegen kommt; und
f) der Abstand zwischen jedem ersten Hakenelement (**74**) und zugeordnetem zweiten Hakenelement (**75**) zum Abstand der Löcher (**21**) im Einsetzprofil (**2**) korrespondiert.

3. Anordnung nach einem der Ansprüche 1 und 2, **dadurch gekennzeichnet, dass** am Einhängeteil (**70**):
a) die ersten Hakenelemente (**74**) aufwärts gerichtet sind und sich die zweiten Hakenelemente (**75**) im Prinzip horizontal vom Einhängeteil (**70**) erstrecken;
b) ein Plattensegment (**71**) vorhanden ist, das eine Rückseite (**73**) hat, auf der sich die Hakenelemente (**74,75**) befinden, und der Rückseite (**73**) abgewendet eine Frontseite (**72**) liegt; und
c) das Plattensegment (**71**) auf der Rückseite (**73**) eine zwischen den Hakenelementen (**74,75**) liegende Umrandung (**77**) hat, bis an die sich die Freischnitte erstrecken.

4. Anordnung nach einem der Ansprüche 1 bis 3, **dadurch gekennzeichnet, dass**
a) sich das Lastenteil (**79**) von der Frontseite (**72**) erstreckt und zur direkten Aufnahme von zu präsentierenden Artikeln nutzbar ist; oder
b) auf dem Lastenteil (**79**) ein Sekundärträger (**8**) liegt, der zu präsentierende Artikel aufnimmt.

5. Anordnung nach einem der Ansprüche 1 bis 4, **dadurch gekennzeichnet, dass** das Einsetzprofil (**2**):
a) einen Querschenkel (**20**) hat, welcher breiter als die Mündung (**131**) ist; und
b) sich vom Querschenkel (**20**) erstreckende Rückenstege (**22**) aufweist; wodurch
c) das Einsetzprofil (**2**) positioniert im Innenraum (**132**) der Frontnut (**13**) zu liegen kommt.

6. Anordnung nach einem der Ansprüche 1 bis 5, **dadurch gekennzeichnet, dass** das Basisprofil (**1**):
a) angrenzend an die jeweils äusseren Frontnuten (**13**) hälftige Zwischenflächen (**16'**) der Breite (**½ a**) hat, die in Kantenflächen (**17**) übergehen; und somit
b) sich Basisprofile (**1**) mit ihren Kantenflächen (**17**) aneinanderfügen lassen, wobei zwei zusammenkommende hälftige Zwischenflächen (**16'**) sich zu einer ganzen Zwischenfläche (**16**) ergänzen.

7. Anordnung nach einem der Ansprüche 1 bis 6, **dadurch gekennzeichnet, dass** die Rückseite (**12**) des Basisprofils (**1**) zur Montage an einer Tragstruktur (**9**) bestimmt ist oder die Rückseite (**12**) gleichfalls Frontnuten (**13**) und Mündungen (**131**) aufweist, was das Einhängen von Primärträgern (**7**) auf beiden Seiten (**11,12**) erlaubt.

8. Anordnung nach einem der Ansprüche 1 bis 7, **dadurch gekennzeichnet, dass**
a) im Bereich beider Kantenflächen (**17**) eines Basisprofils (**1**) jeweils eine erste Kantennut (**14**) vorhanden ist, die zum formschlüssigen Eingriff eines Halters (3) nutzbar ist; und
b) das Basisprofil (**1**) Hohlräume (**10**) zur Materialersparnis hat.

9. Vorrichtung nach einem der Ansprüche 1 bis 8, **dadurch gekennzeichnet, dass** der Aufbau von Einhängeteil (**70**), dem Basisprofil (**1**) und dem Einsetzprofil (**2**) beim Einführen der Hakenelemente (**74,75**) durch die Mündung (**131**) sowie bei einem umgekehrten Bewegungsablauf zu einer gegenüber der Horizontalen schräg angehobenen Stellung des freien Endes des Lastenteils (**79**) des Primärträgers (**7**) zwingt.

10. Vorrichtung nach einem der Ansprüche 1 bis 9, **dadurch gekennzeichnet, dass** die in die Frontnuten (**13**) eingeschobenen Einsetzprofile (**2**) mit Haltemitteln (**4,6**) positionsgesichert sind.

11. Anordnung nach einem der Ansprüche 1 bis 10, **dadurch gekennzeichnet, dass** das Basisprofil (**1**) aus einem Faser-Kunststoffverbund-Material besteht, wobei der Faseranteil vorzugsweise Naturfaser ist.
